# EUROPÄISCHE PATENTSCHRIFT

(11) **EP 2 086 845 B1**
(45) Veröffentlichungstag und Bekanntmachung des Hinweises auf die Patenterteilung: **11.12.2013**
(21) Anmeldenummer: 07846505.1
(22) Anmeldetag: 24.10.2007
(51) Int. Cl.: B65C 9/18, B26D 7/26

(54) **SCHNEIDWERK FÜR EIN ETIKETTIERAGGREGAT SOWIE ETIKETTIERAGGREGAT MIT EINEM SOLCHEN SCHNEIDWERK**
CUTTING UNIT FOR A LABELLING DEVICE, AND LABELLING DEVICE HAVING A CUTTING UNIT OF THIS TYPE
MÉCANISME DE COUPE POUR UN DISPOSITIF D'ÉTIQUETAGE ET DISPOSITIF D'ÉTIQUETAGE DOTÉ D'UN MÉCANISME DE COUPE DE CE TYPE

(30) Priorität: 27.10.2006 DE 102006051359
(43) Veröffentlichungstag der Anmeldung: 12.08.2009
(73) Patentinhaber: KHS GmbH, 44143 Dortmund (DE)
(72) Erfinder: DECKERT, Lutz, 45721 Haltern am See (DE); KRESS, Oliver, 45731 Waltrop (DE)
(86) Internationale Anmeldenummer: PCT/EP2007/009216
(87) Internationale Veröffentlichungsnummer: WO 2008/049593

(56) Entgegenhaltungen:
- EP-A- 0 025 332
- EP-A- 1 279 604
- DE-A1-102004 032 030
- GB-A- 2 204 851
- US-A- 4 355 554
- US-A- 4 561 928
- US-A- 6 158 316

## Beschreibung

Die Erfindung bezieht sich auf ein Schneidwerk gemäß Oberbegriff des Patentanspruchs 1, sowie auf ein Etikettieraggregat entsprechend Oberbegriff Patentanspruch 11. Ein solches Schneidwerk ist aus EP 1 279 604 A1 bekannt, wie weiter unten erörtet.

Insbesondere zum Etikettieren von Flaschen oder dergleichen Behältern mit sogenannten Roll-Fed-Etiketten, die jeweils durch Abziehen und Abtrennen einer Etikettenlänge von einem endlosen Etikettenmaterial erzeugt werden, sind Schneidwerke bekannt. Diese bestehen z. B. im Wesentlichen aus einer Schneidtrommel mit wenigstens einem Schneidtrommelmesser an der Trommelumfangsfläche und aus einer Messerwelle mit wenigstens einem Gegenmesser. In einer bekannten Ausführungsform sind die Schneidtrommel und die Messerwelle für den Schneidvorgang um ihre parallel zueinander angeordneten Achsen synchron umlaufend angetrieben, und zwar derart, dass die Messerwelle gegenläufig zur Schneidtrommel umläuft.

Immer dann, wenn für einen Schneidvorgang ein Schneidtrommelmesser die Schneidposition, d.h. den zwischen der Schneidtrommel und der Messerwelle gebildeten Schneidspalt erreicht hat, befindet sich dort auch ein Gegenmesser der Messerwelle, so dass mit den beiden Messern der Schneidvorgang durchgeführt wird. Um ein einwandfreies Schneiden zu erreichen und hierbei insbesondere auch eine gegenseitige Beschädigung der Messer zu verhindern, ist es erforderlich, den Messerspalt, d.h. den Abstand, den die sich überschneidenden Messer beim Schneidvorgang voneinander aufweisen, möglichst optimal einzustellen. Diese Einstellung erfolgt beispielsweise durch eine Drehwinkelverstellung der Messerwelle, d.h, dadurch, dass bei in der Schneidposition befindlichem Schneidtrommelmesser die dieser Schneidtrommel-Drehstellung entsprechende Drehstellung der Messerwelle so verändert wird, dass sich der gewünschte, möglichst schmale Messerspalt ohne die Gefahr einer Beschädigung der Messers ergibt.

Die Drehwinkelverstellung erfolgt dabei mechanisch beispielsweise über das die Messerwelle antreibende Getriebe, welches hierfür für die Drehwinkelverstellung ausgebildet ist und hierfür eine entsprechende, für die Drehwinkelverstellung betätigbare Drehwlnkelverstellanordnung aufweist. Bekannt sind auch andere Ausführungsformen von Schneidwerken beispielsweise solche mit stationärem, d.h. nicht umlaufendem Gegenmesserträger, z. B. einer Messerwelle, welche beispielsweise eine gesteuerte oszillierende Hin- und Herbewegung ausführt.

Aus der US 4,355,354 A ist eine Verstelleinrichtung für eine rotierende Schneidmessertrommel bekannt, bei welcher die rotierenden Messer unmittelbar auf die synchron rotierende und eine Folie tragende Gegentrommel einwirken. Zur Veränderung des Schneidspaltes muss zweiseitig eine Verriegelung gelöst werden, und über eine zentrale Verstellschraube, der ein Tragrahmen, welcher auf geringfügig exzentrische Lagerungen der zentralen Welle der Schneidmessertrommel einwirkt, verändert werden.

Eine alternative Lösung zur Schneidspalteinstellung ist aus der EP 1 279 604 A1 bekannt. Hierbei wird ein starres Gegenmesser, das an einem federnd auslenkbaren Tragrahmenabschnitt angeordnet ist, durch das Ein- oder Ausfahren eines Steuerkeils in Richtung der rotierenden Schneidmessertrommel geneigt.

Nachteilig ist bei bekannten Schneidwerken, dass die Einstellung des Messerspaltes nur sehr grob möglich ist, und dass es insbesondere auch bei der Verarbeitung von sehr dünnem Etikettenmaterial (z. B. mit einer Dicke im Bereich zwischen 30 und 40 µm) entweder zu einem fehlerhaften Schneiden oder aber bei einem Versuch, den Messerspalt entsprechend klein einzustellen, zu einer Beschädigung der Messer kommt.

Aufgabe der Erfindung ist es, ein Schneidwerk aufzuzeigen, welches diese Nachteile vermeidet und eine sehr feine Einstellung des Messerspaltes ermöglicht. Zur Lösung dieser Aufgabe ist ein Schneidwerk entsprechend dem Patentanspruch 1 ausgebildet. Ein Etikettieraggregat ist Gegenstand des Patentanspruches 11.

Weiterbildungen sind Gegenstand der Unteransprüche. Die Erfindung wird im Folgenden anhand der Figuren an Ausführungsbeispielen näher erläutert. Es zeigen:
- Fig. 1: in schematischer Darstellung und in Draufsicht das Etikettieraggregat einer Etikettiermaschine zum Etikettieren von Behältern mit sogenannten Roll-Fed-Etiketten;
- Fig. 2: in Teildarstellung eine Draufsicht auf eine Messerwelleneinheit des Schneidwerks der Etikettiermaschine der Figur 1, zusammen mit einer Verstellvorrichtung zur Feineinstellung des Messerspaltes zwischen den Messern des Schneidwerks;
- Fig. 3: das Einstellelement der Verstellvorrichtung der Figur 2 in Einzel-darstellung sowie teilweise geschnitten;

In den Figuren ist 1 ein Etikettieraggregat eine Etikettiermaschine zum Etikettieren von Flaschen oder dergleichen Behältern 2 mit sogenannten Roll-Fed-Etiketten 3, die von einer Vorratsrolle 4 eines endlosen, bandförmigen Etikettenmaterials 3.1 abgezogen und in einem Schneidwerk 5 des Etikettieraggregates 1 mit der jeweiligen, für ein Etikett 3 benötigten Länge von dem Etikettenmaterial 3.1 abgeschnitten werden. Die so erhaltenen Etiketten 3 werden über eine Etikettier- und Übergabetrommel 6 an die Behälter 2, die auf einem um eine vertikale Maschinenachse umlaufenden Rotor 7 der Etikettiermaschine an dem Etikettieraggregat 1 vorbeibewegt werden, übergeben und auf die Behälter 2 aufgebracht. Die Drehrichtungen des Rotors 7 und der Übergabetrommel 6 sind mit den Pfeilen A bzw. B angegeben.

Das Etikettenmaterial 3 wird von der Vorratsrolle 4 mittels Förderwalzen 8 und 9 synchron mit der Drehbewegung des Rotors 7 abgezogen und dem Schneidwerk 5 zugeführt. Dieses besteht u.a. aus einer Schneidtrommel 10, die beim Etikettieren um ihre vertikale Trommelachse umlaufend angetrieben ist, und zwar gegensinnig zu der Übergabetrommel 6 (Pfeil C). An der kreiszylinderförmigen Umfangsfläche 10.1 weist die Schneidtrommel 10 ein Schneidtrommelmesser 11 auf, welches mit seiner Schneide parallel oder im Wesentlichen parallel zur Trommelachse der Schneidtrommel 10 orientiert und dem ein Gegenmesser 12 an einer Messerwelle oder Gegenmesserträger 13 zugeordnet ist, sodass bei jedem vollen Umlauf der Schneidtrommel 10 durch das Zusammenwirken der Messer 11 und 12 eine ein Etikett 3 bildende Länge von dem Etikettenmaterial 3.1 abgetrennt und dann vorübergehend an der Umfangsfläche 10.1 der Schneidtrommel 10 beispielsweise durch Vakuum gehalten an die Übergabetrommel 6 übergeben wird. Die Messerwelle 13, die Teil einer Messerwelleneinheit 14 des Schneidwerks 5 ist, ist hierfür um ihre Messerwellenachse gegenläufig zu, aber synchron mit der Schneidtrommel 10 angetrieben, und zwar über ein Getriebe, welches in der Figur 1 schematisch mit 15 bezeichnet ist und eine Einstellung der Winkellage bzw. des Drehwinkels der Messerwelle 13 um ihre Achse relativ zum Drehwinkel der Schneidtrommel 10 und dadurch als Messerspaltverstellanordnung eine Einstellung des Gegenmessers 12 relativ zu dem Schneidtrommelmesser 11 bzw. eine Einstellung des Messerspaltes zwischen den beiden Messern ermöglicht, wie dies in den Figuren 1 und 2 mit dem Doppelpfeil D' angedeutet ist.

Getriebe oder Getriebeanordnungen, die eine derartige Drehwinkelverstellung der Messerwelle 13 ermöglichen, sind dem Fachmann bei aus einer Schneidtrommel 10 und einer Messerwelle 13 bestehenden Schneidwerken insbesondere auch von Etikettieraggregaten bekannt und weisen eine Welle 16 auf, die konzentrisch von der als Hohlwelle ausgeführten Messerwelle 13 umschlossen ist und die durch Schwenken um ihre Achse die Drehwinkelverstellung der Messerwelle 13 bewirkt.

Die Figuren 2 und 3 zeigen im Detail eine Verstellvorrichtung, die kontinuierlich und spielfrei eine Feinverstellung der Winkellage bzw. Drehwinkelstellung der Messerwelle 13 relativ zur Schneidtrommel 10 ermöglicht und zwar über die Welle 16. Die Verstellvorrichtung 17 ist entsprechend der Figur 2 an der Oberseite einer Platine 18 vorgesehen, in der die Messerwelle 13 mit ihrem oberen Ende drehbar gelagert ist. Die Verstellvorrichtung 17 umfasst u.a. einen mit der Welle 16 verbundenen und radial von dieser wegstehenden Steuer- oder Stellhebel 19, der zum Verstellen der Drehwinkelstellung der Messerwelle 13 entsprechend dem Doppelpfeil E schwenkbar ist und an welchem die Kolbenstange 20 eines doppelt wirkenden Pneumatikzylinders 21 angreift bzw. angelenkt ist. Der Stellhebel 19 ist an seiner dem Pneumatikzylinder 21 abgewandten Seite mit einem spitz- oder keilförmig sich verjüngenden Abschnitt 19.1 versehen, der in dem in der Figur 2 dargestellten Zustand der Verstellvorrichtung 17 bzw. der Messerwelleneinheit 15 gegen eine Anlage- oder Steuerfläche 22.1 einer manuellen Stelleinheit 23 anliegt. Die Steuerfläche 22.1 ist an einem auf einer Gewindespindel 24 angeordneten Muttergewindestück 22 als Schrägfläche so ausgebildet, dass die Achse der Gewindespindel einen Winkel von nur wenigen Grad mit der Steuerfläche 22.1 einschließt, beispielsweise einen Winkel von ca. 7 bis 8°. Die Gewindespindel 24 ist beidendig in Lagerstücken 25 bzw. 26 an der Oberseite der Platine 18 drehbar gelagert, und zwar derart, dass die Achse der Gewindespindel 24 in einer Ebene senkrecht zur Achse der Welle 16 liegend gegenüber dieser Welle seitlich bzw. radial versetzt ist. Durch Drehen der Gewindespindel 24 ist das Muttergewindestück 22 in Achsrichtung der Spindel bewegbar, wie dies mit dem Doppelpfeil F angedeutet ist. Um einen spielfreien Sitz des Muttergewindestücks 22 auf der Gewindespindel 24 und damit auch eine spielfreie Einstellung mit der manuellen Stelleinheit 23 zu erreichen, ist zusätzlich zum Muttergewindestück 22 ein weiteres Muttergewindestück 27 auf der Gewindespindel 24 vorgesehen. Zwischen beiden Muttergewindestücken 22 und 27 wirkt eine von zwei Tellerfedern gebildete Federanordnung 28. Um ein Mitdrehen der Muttergewindestücke 22 und 27 beim Drehen der Gewindespindel 24 zu vermeiden, sind beide Muttergewindestücke 22 und 27 axial an einer Führung 29 geführt.

Zum manuellen Drehen der Gewindespindel 24 bzw. zur manuellen Betätigung der Stelleinheit 23 steht die Gewindespindel 24 mit einem Ende über das Lager 25 vor und bildet dort einen eine Angriffsfläche für ein Verstellwerkzeug aufweisenden Kopf, beispielsweise einen als Vierkant ausgebildeten Kopf 24.1.

Das andere, über das Lager 26 vorstehende Ende 24.2 der Gewindespindel 24 wirkt mit einem federnd gegen dieses Ende radial angepressten Reib- oder Bremselement 30 zusammen, welches ein unerwünschtes Verdrehen der Gewindespindel 24 verhindert.

Mit 31 ist eine Mess- und/oder Anzeigevorrichtung bezeichnet, mit der die jeweilige aktuelle Position des Muttergewindestücks 22 angezeigt und/oder gemessen wird, um beispielsweise aus einem Messsignal eine Anzeige an einem Bedienungsdisplay der Etikettiermaschine zu generieren usw..

Während des Etikettierens liegt der Stellhebel 19 mit seinem Abschnitt durch den als Feder wirkenden Pneumatikzylinder 21 gegen die als Schrägfläche ausgebildete Steuerfläche 22.1 an, sodass beim Drehen der Gewindespindel 24 in der einen Richtung und bei dem hierbei erfolgenden Bewegen des Muttergewindestücks 22 in Richtung des Lagers 26, d.h. bei der für die Figur 2 gewählten Darstellung nach unten der Stellhebel 19 über die als Schrägfläche ausgebildete Steuerfläche 22 um einen geringen Betrag geringfügig im Uhrzeigersinn und bei einem Drehen der Gewindespindel 24 in entgegen gesetzter Richtung und dem hieraus resultierenden Bewegen des Muttergewindestücks 22 in Richtung des Lagers 25 geringfügig im Gegenuhrzeigersinn verschwenkt wird. Hiermit ist eine sehr feine, spielfreie Einstellung des Messerspaltes zwischen den Messern 11 und 12 möglich, beispielsweise im Bereich von +/- 5 µm. Durch entsprechende Wahl der Steigung des Gewindes der Gewindespindel 24 und der Muttergewindestücke 22 und 27 ist auch eine Selbsthemmung der Steuereinheit 23 erreichbar, sodass auf das Bremselement 30 verzichtet werden kann.

Durch den Pneumatikzylinder 21 kann der Stellhebel 19 zusätzlich zu dieser Drehwinkelverstellung auch über einen größeren Winkelbereich geschwenkt werden, um so für das Abschalten des Schneidwerks 5 bzw. der Schneidfunktion die beiden Messer 11 und 12 bewusst in einem größeren Maß voneinander zu beabstanden. Die Einstelleinheit 23 bzw. das Muttergewindestück 22 mit der Steuerfläche 22.1 bilden somit letztlich einen einstellbaren Anschlag, gegen den der Stellhebel 19 bzw. dessen Abschnitt 19.1 während des Betriebs des Etikettieraggregates 1 anliegt. Die Einstellung des Messerspalts erfolgt vorzugsweise bei laufendem Schneidwerk 5.

Vorstehend wurde davon ausgegangen, dass das Gegenmesser 12 an einer umlaufend angetriebenen Messerwelle 13 vorgesehen ist. Grundsätzlich besteht aber auch die Möglichkeit, das Schneidwerk 5 so auszubilden, dass das mit der Schneid- oder Vakuumtrommel 10 umlaufende Messer 11 mit einem stationären Gegenmesser 12 zusammenwirkt, welches dann so angeordnet ist, dass immer dann, wenn das Schneidmesser 11 die Schneidposition erreicht hat, durch das Zusammenwirken beider Messer 11 und 12 der Schneidvorgang durchgeführt wird. Das Gegenmesser ist dabei z. B. an einer stationären, d.h. nicht umlaufenden Messerwelle vorgesehen.

Auch bei dieser Ausführungsform ist es notwendig, den Messerspalt möglichst optimal einzustellen, was wiederum mit der Einstellvorrichtung 17 erfolgt, und zwar durch entsprechendes Einstellen bzw. Drehen der stationären Messerwelle. Die um ihre Achse für diese Einstellung schwenkbare Messerwelle bildet bei dieser Ausführung zusammen mit dem Stellhebel 19 die Messerspaltverstellanordnung. Mit Hilfe des Pneumatikzylinders 21 kann die Welle, von der das Gegenmesser 12 radial wegsteht, zusätzlich auch so weit geschwenkt werden, dass das Gegenmesser 12 außer Wirkungseingriff mit dem umlaufenden Schneidmesser 11 ist und somit u.a. die Funktion des Schneidwerks 5 unterbrochen ist. Auch bei dieser Ausführungsform ist eine sehr feine, spielfreie Einstellung des Messerspaltes zwischen den Messern 11 und 12 möglich, und zwar durch das spielfreie Schwenken des Stell- oder Steuerhebels 19 und der Messerwelle mit der Verstellvorrichtung 17.

Vorstehend wurde davon ausgegangen, dass das T-stückartige Stellelement 37 für die Einstellung des Messerspaltes in der Führung 38 verstellbar geführt ist. Ebenfalls vorgesehen ist eine Ausführung, bei der anstelle eines verstellbaren Stellelementes 37 ein beispielsweise ebenfalls T-förmig ausgebildetes Verstellelement vorgesehen ist, welches in eine an der Oberseite der Platine 18 vorgesehene Aufnahme passend eingesetzt und dort befestigt wird. Dieses Verstell- oder Anlageelement ist dann Bestandteil eines Sets mit mehreren solcher Elementen, die hinsichtlich ihrer Grundform identisch sind, bei denen aber der die Anlagefläche bildende Abschnitt von Verstellelement zu Verstellelement eine unterschiedliche Länge aufweist, sodass durch Auswahl eines entsprechenden Verstellelementes eine Einstellung der Lage der Anlagefläche für den Stellhebel 19 und damit eine Einstellung des Messerspaltes möglich ist.

Die Erfindung wurde voranstehend an Ausführungsbeispielen beschrieben. Es versteht sich, dass Änderungen sowie Abwandlungen möglich sind. So wurde vorstehend davon ausgegangen, dass die Schneidtrommel 10, aber auch die Messerwelle 13 nur jeweils ein einziges Messer 11 bzw. 12 aufweisen. Selbstverständlich besteht auch die Möglichkeit, beispielsweise die Schneidtrommel 10 an ihrer Umfangsfläche 10.1 mit mehreren Schneidtrommelmessern 11 auszubilden, wobei das Schneidwerk 5 dann hinsichtlich der Geometrie seiner Funktionselemente und des Antriebs für die Schneidtrommel 10 und die Messerwelle 13 so ausgebildet ist, dass jedes Schneidtrommelmesser 11 beim Schneiden mit einem Gegenmesser 12 zusammenwirkt. Mit Hilfe der Verstellvorrichtung 17 bzw. dem dortigen Stellelement 23, 23a, 23b, 23c ist dann für jeden Schneidvorgang der zwischen den Messern 11 und 12 gebildete Messerspalt möglichst optimal einstellbar.

Vorstehend wurde davon ausgegangen, dass die im Schneidwerk 5 abgetrennten Etiketten 3 über eine Übergabetrommel 6 auf die Behälter 2 aufgebracht werden. Grundsätzlich kann das Etikettieraggregat auch so ausgeführt sein, dass die Etiketten 3 direkt von der Vakuum- oder Schneidtrommel 10 auf die Behälter 2 aufgebracht werden, d.h. die Übergabetrommel 6 entfallen ist.

### Bezugszeichenliste

- 1: Etikettieraggregat
- 2: Behälter
- 3: Etikett
- 3.1: Etikettenmaterial
- 4: Vorratsrolle
- 5: Schneidwerk
- 6: Übergabetrommel
- 7: Rotor
- 8,9: Förderwalze
- 10: Schneidtrommel
- 10.1: Umfangsfläche der Schneidtrommel 10
- 11: Schneidtrommelmesser
- 12: Gegenmesser an der Messerwelle
- 13: Messerwelle oder Gegenmesserträger
- 14: Messerwelleneinheit
- 15: Getriebe
- 16: Welle
- 17: Verstellvorrichtung
- 18: Platine
- 19: Stellhebel
- 19.1: Hebelabschnitt
- 20: Kolbenstange
- 21: Pneumatikzylinder
- 22: Muttergewindestück
- 22.1: Steuerfläche
- 23: Stellelement
- 24: Gewindespindel
- 24.1: als Kopfstück ausgebildetes Gewindespindelende
- 24.2: Gewindespindelende
- 25, 26: Lager
- 27: Muttergewindestück
- 28: Federanordnung
- 29: axiale Führung
- 30: Bremselement
- 31: Mess- und/oder Anzeigevorrichtung
- A: Drehrichtung des Rotors 7
- B: Drehrichtung der Übergabetrommel 6
- C: Drehrichtung der Vakuum- oder Schneidtrommel 10
- D: Drehrichtung der Messerwelle 13
- D': Drehwinkelverstellung der Messerwelle 13
- F: Verstellung des Muttergewindestücks 22

## Patentansprüche

1. Schneidwerk, insbesondere zur Verwendung in einem Etikettieraggregat (1) einer Etikettiermaschine, mit einer um eine Trommelachse umlaufend antreibbaren Schneidtrommel (10) mit wenigstens einem am Trommelumfang (10.1) vorgesehenen Schneidtrommelmesser (11) sowie mit wenigstens einem Gegenmesser (12), welches zum Schneiden mit dem Schneidtrommelmesser (11) zusammenwirkt und an einem Gegenmesserträger (13) gehalten ist, wobei der beim Schneiden zwischen dem Schneidtrommelmesser (11) und dem Gegenmesser (12) gebildete Messerspalt mit Hilfe eines Stellelementes (22) durch Einstellung der Winkellage des Gegenmesserträgers (13) Konzentrisch um eine Welle (16) einstellbar ist, welches mit wenigstens einer Steuerfläche (22.1) auf ein Steuerelement (19) einer Messerspaltverstellanordnung des Gegenmesserträgers (13) und/oder der Schneidtrommel (10) einwirkt und hierfür relativ zum Steuerelement (19) in einer Stellrichtung bewegbar ist, wobei die Steuerfläche (22.1) gegenüber der Stellrichtung eine Neigung aufweist, wobei die Steuerfläche (22.1) an einem durch eine Gewindespindel (24) bewegbaren und sich relativ zu dieser Spindel bewegenden Stellelement (22) vorgesehen ist, wobei die Steuerfläche (22.1) an einem Muttergewindestück (22) ausgebildet ist, welches auf der Gewindespindel (24) angeordnet und durch Drehen der Gewindespindel in Achsrichtung dieser Spindel bewegbar ist, und dass die Steuerfläche (22.1) schräg zur Achse der Gewindespindel (24) verläuft,
**dadurch gekennzeichnet, dass**
Mittel (27, 28) für eine spielfreie Anordnung des die Steuerfläche (22.1) aufweisenden Muttergewindestücks (22) auf der Gewindespindel (24) angeordnet sind und wobei die Mittel zur spielfreien Lagerung des die Steuerfläche (22.1) aufweisenden Muttergewindestücks (22) von einem weiteren, auf der Gewindespindel (24) angeordneten Muttergewindestück (27) sowie von zwischen den Muttergewindestücken (22, 27) in Achsrichtung der Gewindespindel (24) wirkenden Druckfedermitteln (28) gebildet sind.

2. Schneidwerk nach Anspruch 1, **dadurch gekennzeichnet, dass** die Steuerfläche (22.1) als Schrägfläche oder als schiefe Ebene oder exzenterförmig ausgebildet ist.

3. Schneidwerk nach Anspruch 2, **dadurch gekennzeichnet, dass** die exzenterförmige Steuerfläche eine stetige Steigung aufweist.

4. Schneidwerk nach einem der vorhergehenden Ansprüche, **gekennzeichnet durch** Mittel (30) zur Vermeidung eines unerwünschten Drehens der Gewindespindel (24).

5. Schneidwerk nach Anspruch 4, **dadurch gekennzeichnet, dass** die Mittel von wenigstens einem gegen die Gewindespindel (24) angepresst anliegenden Bremselement (30) gebildet sind.

6. Schneidwerk nach einem der vorhergehenden Ansprüche, **gekennzeichnet durch** wenigstens eine Mess- oder Anzeigevorrichtung (31) zum Messen und/oder zur Anzeige der jeweiligen Position des die wenigstens eine Steuerfläche (22.1) bildenden Stellelementes (22).

7. Schneidwerk nach einem der vorhergehenden Ansprüche, **gekennzeichnet durch** wenigstens eine axiale Führung (29) für das Stellelement (22).

8. Schneidwerk nach einem der vorhergehenden Ansprüche, **dadurch gekennzeichnet, dass** das die Steuerfläche (22.1) aufweisende Stellelement (22) einen einstellbaren Anschlag für das Steuerelement (19) der Messerspaltverstellanordnung bildet.

9. Schneidwerk nach einem der vorhergehenden Ansprüche, **dadurch gekennzeichnet, dass** die Steuerfläche (22.1) von einem auswechselbaren Einsatz gebildet sind.

10. Schneidwerk nach einem der vorhergehenden Ansprüche, **dadurch gekennzeichnet, dass** das die Steuerfläche (22.1) aufweisende Stellelement (22) ein Austauschelement ist.

11. Etikettieraggregat für Etikettiermaschinen, insbesondere zur Verarbeitung von Roll-Fed-Etiketten, mit einem Schneidwerk, **dadurch gekennzeichnet, dass** das Schneidwerk entsprechend einem der vorhergehenden Ansprüche ausgebildet ist.

## Claims

1. Cutting unit, in particular for use in a labelling device (1) of a labelling machine, having a cutting drum (10) which can be driven so as to rotate about a drum axis and has at least one cutting-drum knife (11) which is provided on the drum circumference (10.1) and has at least one mating knife (12) which interacts with the cutting-drum knife (11) for cutting and is held at a mating knife carrier (13), wherein the knife gap formed during cutting between the cutting-drum knife (11) and the mating knife (12) can be set with the aid of an actuating element (22) by adjusting the angular position of the mating knife carrier (13) concentrically about a shaft (16), said actuating element acting, with at least one control face (22.1), on a control element (19) of a knife gap adjusting arrangement of the mating knife carrier (13) and/or of the cutting drum (10) and, to this end, can be moved relative to the control element (19) in an actuating direction, wherein the control face (22.1) has an inclination vis-à-vis the actuating direction, wherein the control face (22.1) is provided at an actuating element (22) which can be moved by a threaded spindle (24) and moves relative to this spindle, wherein the control face (22.1) is embodied at a female threaded piece (22) which is arranged on the threaded spindle (24) and can be moved by rotating the threaded spindle in the axial direction of this spindle, and that the control face (22.1) runs at an angle to axis of the threaded spindle (24),
**characterised in that**
means (27, 28) for a backlash-free arrangement of the female threaded piece (22) having the control face (22.1) are arranged on the threaded spindle (24) and wherein the means for backlash-free support of the female threaded piece (22) having the control face (22.1) are formed by a further female threaded piece (27) arranged on the threaded spindle (24) and by compression spring means (28) acting between the female threaded pieces (22, 27) in the axial direction of the threaded spindle (24).

2. Cutting unit according to claim 1, **characterised in that** the control face (22.1) is embodied as an inclined face or as an inclined plane or eccentrically.

3. Cutting unit according to claim 2, **characterised in that** the eccentric control face has a steady pitch.

4. Cutting unit according to any one of the preceding claims, **characterised by** means (30) to avoid unwanted rotation of the threaded spindle (24).

5. Cutting unit according to claim 4, **characterised in that** the means are formed by at least one braking element (30) tightly pressed against the threaded spindle (24).

6. Cutting unit according to any one of the preceding claims, **characterised by** at least one measuring or display device (31) for measuring and/or displaying the respective position of the actuating element (22) forming at least one control face (22.1).

7. Cutting unit according to any one of the preceding claims, **characterised by** at least one axial guide (29) for the actuating element (22).

8. Cutting unit according to any one of the preceding claims, **characterised in that** the actuating element (22) having the control face (22.1) forms an adjustable stop for the control element (19) of the knife gap adjusting arrangement.

9. Cutting unit according to any one of the preceding claims, **characterised in that** the control face (22.1) is formed by an exchangeable insert.

10. Cutting unit according to any one of the preceding claims, **characterised in that** the actuating element (22) having the control face (22.1) is a replacement element.

11. Labelling unit for labelling machines, in particular for processing roll-fed labels, having a cutting unit, **characterised in that** the cutting unit is embodied according to any one of the preceding claims.

## Revendications

1. Mécanisme de coupe, destiné à être utilisé en particulier dans un dispositif d'étiquetage (1) d'une machine d'étiquetage, comportant un tambour de coupe (10) propre à être actionné en rotation autour d'un axe du tambour et muni d'au moins une lame de coupe (11) prévue sur la périphérie (10.1) du tambour, et comportant au moins une contre-lame de coupe (12) qui, pour couper, coopère avec la lame de coupe (11) du tambour et est maintenue sur un porte-lame (13), la fente de coupe formée pendant la coupe entre la lame de coupe (11) et la contre-lame de coupe (12) peut être réglée au moyen d'un élément de réglage (22) sous l'effet du réglage de la position angulaire du porte-lame (13) concentriquement autour d'un arbre (16), lequel élément de réglage agit avec au moins une surface de commande (22.1) sur un élément de commande (19) d'un système de réglage de la fente de coupe du porte-lame (13) et/ou du tambour de coupe (10) et, à cet effet, peut être déplacé par rapport à l'élément de commande (19) dans une direction de réglage, la surface de commande (22.1) présentant une inclinaison par rapport à la direction de réglage, ladite surface de commande (22.1) étant prévue sur un élément de réglage (22) qui peut être déplacé par une broche filetée (24) et est mobile par rapport à ladite broche, la surface de commande (22.1) étant réalisée sur une portion d'écrou filetée (22) disposée sur la broche filetée (24) et pouvant être déplacée dans la direction axiale de la broche filetée sous l'effet de la rotation de ladite broche, et la surface de commande (22.1) s'étend en oblique par rapport à l'axe de la broche filetée (24),
**caractérisé en ce que**
des moyens (27, 28) permettant un agencement sans jeu de la portion d'écrou filetée (22) munie de la surface de commande (22.1) sont disposés sur la broche filetée (24), et lesdits moyens pour le montage sans jeu de la portion d'écrou filetée (22) munie de la surface de commande (22.1) étant formés par une autre portion d'écrou filetée (27), ainsi que par des moyens à ressort de pression (28) agissant dans la direction axiale de la broche filetée (24) entre les portions d'écrou filetées (22, 27).

2. Mécanisme de coupe selon la revendication 1, **caractérisé en ce que** la surface de commande (22.1) est réalisée sous la forme d'une surface oblique ou d'un plan incliné ou sous forme excentrique.

3. Mécanisme de coupe selon la revendication 2, **caractérisé en ce que** la surface de commande excentrique présente une pente continue.

4. Mécanisme de coupe selon l'une quelconque des revendications précédentes, **caractérisé par** des moyens (30) pour empêcher une rotation indésirable de la broche filetée (24).

5. Mécanisme de coupe selon la revendication 4, **caractérisé en ce que** lesdits moyens sont formés par au moins un élément de freinage (30) poussé en appui contre la broche filetée (24).

6. Mécanisme de coupe selon l'une quelconque des revendications précédentes, **caractérisé par** au moins un dispositif de mesure ou d'affichage (31) pour mesurer et/ou afficher la position respective de l'élément de réglage (22) formant ladite au moins une surface de commande (22.1).

7. Mécanisme de coupe selon l'une quelconque des revendications précédentes, **caractérisé par** au moins un guidage (29) axial pour l'élément de réglage (22).

8. Mécanisme de coupe selon l'une quelconque des revendications précédentes, **caractérisé en ce que** l'élément de réglage (22) muni de la surface de commande (22.1) forme une butée réglable pour l'élément de commande (19) du système de réglage de la fente de coupe.

9. Mécanisme de coupe selon l'une quelconque des revendications précédentes, **caractérisé en ce que** les surfaces de commande (22.1) sont formées par une garniture amovible.

10. Mécanisme de coupe selon l'une quelconque des revendications précédentes, **caractérisé en ce que** l'élément de réglage (22) muni de la surface de commande (22.1) est un élément amovible.

11. Dispositif d'étiquetage pour des machines d'étiquetage, en particulier pour le traitement d'étiquettes en rouleau, au moyen d'un mécanisme de coupe, **caractérisé en ce que** ledit mécanisme de coupe est réalisé selon l'une quelconque des revendications précédentes.
